# EUROPÄISCHE PATENTSCHRIFT

(11) **EP 0 786 226 B1**
(45) Veröffentlichungstag und Bekanntmachung des Hinweises auf die Patenterteilung: **11.04.2001**
(21) Anmeldenummer: 97101219.0
(22) Anmeldetag: 27.01.1997
(51) Int. Cl.: A47K 3/30

(54) **Duschabtrennung mit verschieb- oder schwenkbaren Trennwänden**
Showerscreen with sliding or pivotal partitions
Paroi de séparation de douche avec cloisons coulissantes ou articulées

(30) Priorität: 26.01.1996 DE 19602807
(43) Veröffentlichungstag der Anmeldung: 30.07.1997
(73) Patentinhaber: EISENWERKE FRIED. WILH. DÜKER GmbH & Co., D-97753 Karlstadt (DE)
(72) Erfinder: Werner, Rüdiger, 63768 Hösbach (DE); Friedel, Gerhard, 97753 Karlstadt (DE); Fiegl, Thomas, 64293 Darmstadt (DE); Pohl, Achim, 64342 Jugenheim/Seeheim (DE)
(74) Vertreter: Patentanwälte Leinweber & Zimmermann

(56) Entgegenhaltungen:
- DE-A- 3 329 830
- DE-U- 8 630 209
- FR-A- 2 423 620
- US-A- 4 112 525
- US-A- 4 998 304

## Beschreibung

Die Erfindung bezieht sich auf eine Duschkabine aus mehreren, jeweils als Duschabtrennung dienenden Trennwänden, mit einem Montageprofil das mit einem zusätzlichen profilierten Bereich für die Aufnahme bzw. Anlage und Festlegung eines in seinem Querschnitt an den des profilierten Bereichs angepaßten Tragfeststeckteils mit einem Tragarm versehen ist, der vom profilierten Bereich quer absteht und an dem Accessoireteile festlegbar sind.

Bei einer bekannten Duschkabine dieser Art (DE-A-33 29 830) dienen vertikale Pfostenelemente, die jeweils einen Eckbereich der Duschkabine bilden der Verbindung der angrenzenden Trennwände. Sie weisen dabei jedoch auch einen profilierten Bereich auf, dem der entsprechend profilierte Bereich der Tragfeststeckteile angepaßt ist, um so die Festlegung der Accessoireteile zu ermöglichen. Bei dieser Duschkabine kann nur eine Accessoirefestlegung im Kabineninneren in Frage kommen. Außerdem setzt diese Duschkabine eine freistehende Bauweise voraus, d.h. keine der Trennwände kann durch einen Abschnitt einer vorhandenen Wand, z.B. einer sowieso vorhandenen Badezimmerwand gebildet werden.

Der Erfindung liegt die Aufgabe zugrunde, die bekannte Duschkabine so weiter auszugestalten, daß sie ohne Beeinträchtigung der Festlegbarkeit von Tragfeststeckteilen mit Tragarm für die Anordnung von Accessoireteilen an einer Wand, vorzugsweise einer Badezimmerwand aufbaubar ist, von der ein Abschnitt in sehr platzsparender Weise als eine der Trennwände der Duschkabine verwendbar ist.

Die Duschkabine nach der Erfindung zeichnet sich durch die Kombination folgender Merkmale aus:
eine der Trennwände ist durch einen Abschnitt einer Wand im Sinne einer Duschkabinenabgrenzung gebildet,
das Montageprofil umfaßt ein unmittelbar an die Wand schraubbares Wandanschlußprofil sowie ein mit diesem in lotrechter Lage verbindbares Wandausgleichsprofil, und
der profilierte Bereich für die Aufnahme bzw. Anlage und Festlegung von Tragfeststeckteilen ist an dem mit der Wand verschraubbaren Wandanschlußprofil versehen.

Eine so ausgestaltete Duschkabine ist nicht nur besonders kompakt und baulich einfach. Sie läßt sich vielmehr in vorteilhafter Weise je nach Bedarf nicht nur an einer Seite, z.B. der Kabineninnenseite mit Tragfeststeckteilen und Tragarmen für die Accessoireteile ausrüsten, sondern sie ist ggf. auch an der Kabinenaußenseite mit den fraglichen Tragfeststeckteilen und Tragarmen bestückbar.

Zu diesem Zweck ist in weiterer vorteilhafter Ausgestaltung das Montageprofil, und zwar zweckmäßigerweise das Wandanschlußprofil an beiden Außenseiten jeweils mit einem nutförmig profilierten Bereich für die Aufnahme bzw. Anlage und Festlegung der Tragfeststeckteile versehen.

Um auf besonders bequeme und einfache Weise Accessoireteile im unmittelbar benachbarten Bereich des Benutzers in jeweils für ihn günstigster Höhenlage festlegbar anzuordnen, ohne daß es zu diesem Zweck einer Beschädigung von Wand- bzw. Bauelementen der eigentlichen Duschkabine, z.B. Durchsetzen von Bohrlöchern bedarf, lassen sich die Tragfeststeckteile an dem profilierten Bereich beispielsweise unter Verwendung von hochfestem Klebstoff dauerhaft festlegen. Als wesentlich günstiger hat es sich jedoch herausgestellt, wenn die Tragfeststeckteile in ihrer Höhenlage mittels eines ihnen jeweils zugeordneten Klemmechanismus an der Wandung des profilierten Bereichs lösbar fixiert werden.

Stattdessen ist es jedoch auch möglich, den profilierten Bereich mit einer Folge von Aussparungen zur Herstellung einer Rastverbindung mit den Tragfeststeckteilen über an letzteren vorgesehene Vorsprünge zu versehen.

Selbstverständlich lassen sich bei der erfindungsgemäßen Duschkabine die vorgenannten Maßnahmen sowohl innenseitig als auch außenseitig dem jeweiligen Bedarf entsprechend vornehmen.

Weitere Einzelheiten und Vorteile der Erfindung ergeben sich aus der folgenden Beschreibung anhand der beigefügten Zeichnung eines Ausführungsbeispiels der Erfindung. Es zeigen
- Fig. 1: eine Seitenansicht eines Teilbereichs einer Duschabtrennung,
- Fig. 2: eine schematische Ansicht eines Horizontalschnitts durch den Bereich der Duschabtrennung nach Fig. 1, entsprechend der Linie II-II der Fig. 1,
- Fig. 3: eine schematische perspektivische Ansicht eines Montageprofils mit einem Tragfeststeckteil, auf dessen Tragarm ein Accessoireteil festlegbar ist und
- Fig. 4 bis 7: sind schematische Horizontalschnittansichten abgewandelter Bereiche der Duschabtrennung.

Aus der Zeichnung ist ersichtlich, daß die Duschabtrennung verschiebbare Trennwände 1, 2 und 3 mit Rahmenprofilen 4, 5 und 6 für die Halterung von Scheiben 7, 8 und 9 aufweist. Das Rahmenprofil 6 wirkt mit einem an einer Wand 10 festgelegten ontageprofil 11 im Sinne einer durch die Trennwände 1 bis 3 abgrenzbaren Duschkabine zusammen. Im in Fig. 2 gezeigten Beispiel besteht das Montageprofil 11 aus einem unmittelbar an die Wand 10 schraubbaren Wandanschlußprofil 12, das etwaigen Oberflächenwölbungen der Wand 10 folgt, und einem mit diesem Wandanschlußprofil 12 auf an sich bekannte Weise derart verschraubbaren Wandausgleichsprofil 13, daß dessen dem Rahmenprofil 6 der Trennwand 3 zugewandte und mit ihm in geschlossenem Zustand abdichtend wirkende Vorderfläche 14 in einer genau vertikalen Ebene zu liegen kommt.

Wie aus der Zeichnung hervorgeht, umfaßt das Montageprofil 11, genauer gesagt, daß Wandanschlußprofil 12 mindestens zu einer Seite hin, vorzugsweise beidseitig je einen profilierten Bereich 15, 15' beim Beispiel nach den Fig. 2 und 3 in Form eine Nut, vorzugsweise vorderseitig und rückwärts je eine Nut 15, 15' für die Aufnahme und Festlegung jeweils mindestens eines in seinem Querschnitt an den der Nut angepaßten, mit einem Tragarm 16, 16' über den Nutquerschnitt vorstehenden Tragfeststeckteils 17, 17'. Auf den Tragarm 16, 16' dieses Tragfeststeckteils 17, 17' sind beliebige Accessoireteile mit jeweils einem Aufspannelement 18 festlegbar.

In Fig. 3 ist ein abgewinkelter Haltearm 19 eines Accessoireträgers gezeigt, der über das Aufspannelement 18 auf den Tragarm 16 aufsetzbar und mit diesem auf bekannte Weise gegen ungewolltes Lösen gesichert, z.B. verrastet ist. Dieser Haltearm 19 stützt im veranschaulichten Beispiel an seinem freien Ende eine Platte 20 für das Absetzen eines Zahnputzglases, einer Shampoo-Flasche o. dgl. ab. Anstelle dieses abgewinkelten Haltearms 19 kann auf den Tragarm 16 auch ein anders geformter Arm oder eine Stange aufsteckbar sein.

In Fig. 3 ist lediglich ein einziges Tragfeststeckteil 17 gezeigt, das der Nut 15 zugeordnet ist. Natürlich können übereinander auch mehrere Tragfeststeckteile 17 in die Nut eingeführt sein, um verschiedene, auch unterschiedlich geformte Haltearme auf jeweils einem Tragarm dieser Tragfeststeckteile 17 festlegen zu können.

Um die Position innerhalb der Nut des Montageprofils 11 zu bestimmen, ist es möglich, die Höhe und die Distanz aufeinanderfolgender Tragfeststeckteile 17 durch Einführen von ebenfalls in ihrem Querschnitt an den der Nut 15 angepaßte, tragarmlose Distanzeinsteckteile festzulegen. Die Distanzeinsteckteile und die Tragfeststeckteile stützen sich in der Nut aufeinander ab.

Die Tragfeststeckteile 17 können auch durch einen hochfesten Klebstoff in der Nut fixiert werden. Dann ist jedoch nicht mehr die Möglichkeit einer Positionsänderung der Tragfeststeckteile gegeben. Günstiger ist es deshalb, zu diesem Zweck einen den Tragfeststeckteilen zugeordneten Klemmechanismus einzusetzen, mit dessen Hilfe sie an der Nutwand lösbar fixiert werden können, beispielsweise einen Klemmechanismus mit einem den Tragfeststeckteilen jeweils zugeordneten Spreizmechanismus.

Es ist auch eine Variante günstig, die sich zur Festlegung der Tragfeststeckteile innerhalb der Nut einer Folge von Aussparungen in der Nut bedient, in die an den Tragfeststeckteilen vorgesehene Vorsprünge eingreifen.

Wie aus Fig. 6 ersichtlich, kann der nutförmig profilierte Bereich 15, 15' auch ein gesondertes U-Profil 21 besitzen, das unter Erfassen des abgewinkelten Randes des Tragfeststeckteils 17 vom Wandanschlußprofil 12 gegen die Wand 10 gedrückt wird.

Fig. 5 zeigt eine insofern einfachere Variante, als hier das U-Profil 21 entbehrlich ist; der eine abgewinkelte Rand des Tragfeststeckteils 17 kommt bei dieser Ausführung vielmehr unmittelbar zwischen dem Wandanschlußprofil 12 und der Wand 10 in Einspannlage zu liegen.

Stattdessen ist es auch möglich, das abgewinkelte Ende des Tragfeststeckteils 17, wie in Fig. 4 gezeigt, zwischen dem einen Schenkel des Wandausgleichsprofils 13 und der Außenseite des Wandanschlußprofils 12 anzuordnen und dort durch Aufkleben zu fixieren. Alternativ ist es auch möglich, eine lösbare Schraubverbindung vorzusehen.

In Fig. 7 ist eine Variante veranschaulicht, bei der der profilierte Bereich 15, 15' an der Außenseite des Montageprofils 11, genauer an der Außenseite des Wandanschlußprofils 12 vorgesehen ist. Das Tragfeststeckteil 17 weist in diesem Fall eine etwa U-förmige Profilierung auf, mit der es auf den profilierten Bereich 15 des Wandanschlußprofils 12 aufsteckbar 12 bzw. aufklemmbar ist.

## Patentansprüche

1. Duschkabine aus mehreren, jeweils als Duschabtrennung dienenden Trennwänden, mit einem unmittelbar an eine Wand (10) schraubbaren Montageprofil (11) das mit einem zusätzlichen profilierten Bereich (15, 15') für die Aufnahme bzw. Anlage und Festlegung eines in seinem Querschnitt an den des profilierten Bereichs angepaßten Tragfeststeckteils (17, 17') mit einem Tragarm (16, 16') versehen ist, der vom profilierten Bereich quer absteht und an dem Accessoireteile festlegbar sind, gekennzeichnet durch Kombination folgender Merkmale:
eine der Trennwände ist durch einen Abschnitt der Wand (10) im Sinne einer Duschkabinenabgrenzung gebildet,
das Montageprofil (11) umfaßt ein Wandanschlußprofil (12) sowie ein mit diesem in lotrechter Lage verbindbares Wandausgleichsprofil (13), und
der profilierte Bereich (15) für die Aufnahme bzw. Anlage und Festlegung von Tragfeststeckteilen (17) ist an dem Wandanschlußprofil (12) versehen.

2. Duschkabine nach Anspruch 1, dadurch gekennzeichnet, daß zu beiden Seiten des Wandanschlußprofils (12) jeweils ein profilierter Bereich (15) für die Aufnahme bzw. Anlage und Festlegung von Tragfeststeckteilen (17) vorgesehen ist.

3. Duschkabine nach Anspruch 1 oder 2, wobei die Tragfeststeckteile (17) in ihrer Höhenlage mittels eines ihnen jeweils zugeordneten Klemmechanismus an der Wandung des profilierten Bereichs lösbar fixiert sind.

4. Duschkabine nach Anspruch 1 oder 2, dadurch gekennzeichnet, daß der profilierte Bereich (15) mit einer Folge von Aussparungen zur Herstellung einer Rastverbindung mit den Tragfeststeckteilen über an letzteren vorgesehene Vorsprünge versehen ist.

5. Duschkabine nach einem der Ansprüche 1 bis 4, dadurch gekennzeichnet, daß der profilierte Bereich des Montageprofils durch eine im Montageprofil ausgebildete Nut gebildet ist.

6. Duschkabine nach einem der Ansprüche 3 und 5, dadurch gekennzeichnet, daß die Tragfeststeckteile an der Nutwandung festklemmbar sind.

7. Duschkabine nach Anspruch 1, 2 oder 5, dadurch gekennzeichnet, daß den in die Nut (15) des Wandanschlußprofils (12) einführbaren Tragfeststeckteilen (17) ebenfalls in ihrem Querschnitt an den der Nut angepaßte, tragarmlose Distanzeinsteckteile zugeordnet sind.

## Claims

1. Shower cabin, comprising a plurality of partitions which respectively serve as shower separations, an assembly profile (11) which is screwed directly onto a wall (10) and which is with an additional profiled area (15, 15') for receiving or abutting and fixing a support fixing element (17, 17'), which is cross-sectionally matched to the profiled area, provided with a support arm (16, 16') which projects transversely from the profiled area and to which accessory elements are fixed, **characterised by** a combination of the following features:
one of the partitions is formed by a section of the wall (10) in the meaning of a shower cabin definition;
the assembly profile (11) includes a wall connection profile (12) as well as a thereto perpendicularly connectable wall compensation profile (13); and
the profiled area (15) for accommodation or abutment and fixing of support fixing elements (17) is provided at the wall connecting profile (12).

2. Shower cabin according to Claim 1, **characterised in that** on both sides of the wall connection profile (12) is provided a respective profiled area (15) for receiving or abutment and fixing of support fixing elements (17).

3. Shower cabin according to Claim 1 or 2, and the support fixing elements (17) are in their height position detachably fixed to the wall of the profiled areas by means of a respectively associated clamping mechanism.

4. Shower cabin according to Claim 1 or 2, **characterised in that** the profiled area (15) is provided with a sequence of cutouts for establishing a detent connection with the support fixing elements via protrusions provided on the latter.

5. Shower cabin according to one of Claims 1 to 4, **characterised in that** the profiled area of the assembly profile is formed by a groove established in the assembly profile.

6. Shower cabin according to one of Claims 3 and 5, **characterised in that** the support fixing elements are clamped to the groove wall.

7. Shower cabin according to Claim 1, 2 or 5, **characterised in that** the support fixing elements (17) which are insertible into the groove (15) of the wall connecting profile (12) are also cross-sectionally associated with support-arm free spacer inserts which are matched to the groove.

## Revendications

1. Cabine de douche constituée de plusieurs cloisons servant respectivement de parois de séparation, avec un profilé de montage (11) apte à être vissé directement sur un mur (10) qui est pourvu d'une zone profilée additionnelle (15, 15') pour la réception respectivement l'application et la fixation d'une pièce de support à emboîter (17, 17') adaptée, quant à sa section transversale, à celle de la zone profilée et d'un bras de support (16, 16') qui fait saillie transversalement depuis la zone profilée et auquel peuvent être fixées des accessoires, caractérisée par la combinaison des caractéristiques suivantes :
- l'une des cloisons est formée par un tronçon du mur (10) dans le sens d'une délimitation de la cabine de douche ;
- le profilé de montage (11) comprend un profilé (12) à raccorder au mur ainsi qu'un profilé d'égalisation de mur (13) apte à être relié à celui-ci en position d'aplomb et
- la zone profilée (15) pour la réception respectivement l'application et la fixation de pièces de support à fixer (17) est prévue au profilé à raccorder au mur (12).

2. Cabine de douche selon la revendication 1, caractérisée en ce que, des deux côtés du profilé à raccorder au mur (12), il est prévu respectivement une zone profilée (15) pour la réception respectivement l'application et la fixation de pièces de support à fixer (17).

3. Cabine de douche selon la revendication 1 ou 2, où les pièces de support à fixer (17) sont fixées amoviblement dans leur position en hauteur au moyen d'un mécanisme de serrage qui leur est respectivement associé à la paroi de la zone profilée.

4. Cabine de douche selon la revendication 1 ou 2, caractérisée en ce que la zone profilée (15) présente une succession d'évidements pour réaliser une liaison à enclenchement avec les pièces de support à emboîter par des saillies prévues à ces dernières.

5. Cabine de douche selon l'une des revendications 1 à 4, caractérisée en ce que la zone profilée du profilé de montage est formée par une rainure ménagée dans le profilé de montage.

6. Cabine de douche selon l'une des revendications 3 et 5, caractérisée en ce que les pièces de support à emboîter peuvent être fixées à la paroi rainurée.

7. Cabine de douche selon la revendication 1, 2 ou 5, caractérisée en ce que sont associées aux pièces de support à emboîter (17) insérables dans la rainure (15) du profilé (12) à raccorder au mur des pièces d'écartement à emboîter sans bras, dont la section transversale est également adaptée à celle de la rainure.
